# NEUE EUROPÄISCHE PATENTSCHRIFT

(11) **EP 0 048 326 B2**
(45) Veröffentlichungstag und Bekanntmachung des Hinweises auf die Entscheidung über den Einspruch: **01.02.1989**
(45) Hinweis auf die Patenterteilung: 21.03.1984
(21) Anmeldenummer: 81105939.3
(22) Anmeldetag: 28.07.1981
(51) Int. Cl.: C10J 3/86, F22B 1/18

(54) **Heissgaskühler zu einer Kohlevergasungsanlage**
Hot-gas cooler for a coal gasification plant
Refroidisseur de gaz chauds pour une installation de gazéification de charbon

(30) Priorität: 19.09.1980 CH 7051/80
(43) Veröffentlichungstag der Anmeldung: 31.03.1982
(73) Patentinhaber: GEBRÜDER SULZER AKTIENGESELLSCHAFT, CH-8401 Winterthur (CH)
(72) Erfinder: Zabelka, Jaroslav, CH-8400 Winterthur (CH)
(74) Vertreter: Sparing Röhl Henseler Patentanwälte

(56) Entgegenhaltungen:
- EP-A- 0 024 281
- DE-A- 1 596 323
- DE-C- 1 118 799
- FR-A- 2 380 338
- GB-A- 772 991
- GB-A- 2 061 758
- Babcock - Auslegung, Konstruktion und Fertigung von Dampferzeugern mit gasdicht geschweissten Rohrwänden

## Beschreibung

Die Erfindung betrifft einen Heissgaskühler nach dem Oberbegriff des Patentanspruchs. Ein solcher Kühler ist aus Fig. 1 der nachveröffentlichten EP-Anmeldung 0 024 281 bekannt. In diesem Kühler sind der Einsatz und das Hemd konzentrisch angeordnet, so dass zwischen ihnen ein Ringraum vorhanden ist. Die Grösse der Ringraumbreite ergibt sich aus den thermodynamischen Bedingungen, denen die Kühlflächen im Heissgaskühler ausgesetzt sind. Der Ringraum zwischen Einsatz und Hemd ist verhältnismäßig eng.

Der Erfindung liegt die Aufgabe zugrunde, den Heissgaskühler der eingangs genannten Art so zu verbessern, dass ein Befahren des Ringraumes zwischen dem Einsatz und dem Hemd wesentlich leichter möglich ist.

Diese Aufgabe wird erfindungsgemäss durch die Merkmale des Anspruchskennzeichens gelöst. Geht man davon aus, dass für die thermodynamischen Rechnungen zwecks Auslegung des Heissgaskühlers der Einsatz und das Hemd mit zueinander parallelen n-Eckseiten angeordnet sind, so ergibt sich eine bestimmte gleichbleibende Breite für den Ringraum zwischen Einsatz und Hemd. Beim erfindungsgemässen Heissgaskühler mit den so berechneten Kühlflächen wird das Hemd relativ zum Einsatz verdreht oder versetzt, so dass jeweils eine Ecke des Hemdes gegenüber der Mitte der benachbarten Seite des Einsatzes zu liegen kommt, wobei also der Abstand zwischen der Ecke und der benachbarten Seite grösser wird als der zuvor berechnete Abstand bei parallelen n-Eckseiten. Dank der Vergrösserung des Abstandes, der sich dann zwar in Umfangsrichtung des Ringraumes bis zur nächsten Ecke des Einsatzes verkleinert, kann der Ringraum leichter als beim bekannten Heissgaskühler für Wartungs-und Reparaturzwecke befahren werden, denn im Bereich des vergrösserten Abstandes steht mehr Platz zur Verfügung, so dass die die Wartungs-und Reparaturarbeiten ausführende Person mehr Bewegungsfreiheit hat. Ein weiterer Vorteil ist darin zu sehen, dass der Einsatz und das Hemd je n-Eckseite eine Rohrtafel bilden und diese Rohrtafeln leicht in der Werkstatt hergestellt, an den Montageort transportiert und dort zusammengeschweisst werden können.

Aus der DE-A-1 596 323 ist ein Synthesegaserzeuger mit Gaskühler bekannt, die beide in einem gemeinsamen Druckgefäss angeordnet sind. Im unteren Teil des Druckgefässes befindet sich eine Brennkammer, an die sich nach oben ein Nachbrenn- oder Reaktionsraum anschliesst, der von Kühlrohren umgeben ist. An diesen Reaktionsraum schliesst sich nach oben ein zentraler Gaszug mit rechteckigem Querschnitt an, wobei diesem Gaszug auf zwei Seiten je zwei parallele Gaszüge folgen, in denen das aus dem zentralen Gaszug kommende Gas zunächst abwärts und danach aufwärts strömt. Die die Gaszüge begrenzenden Wände bestehen aus Rohren mit zwischen ihnen eingeschweissten Stegen. Da der bekannte Synthesegaserzeuger sich hinsichtlich Erfindungsaufgabe als auch hinsichtlich der Gesamtkonstruktion in wesentlichen Punkten von der Erfindung unterscheidet, kann er kein Vorbild für die Erfindung abgeben.

Die Erfindung wird nun an einem Ausführungsbeispiel anhand der Zeichnung näher erläutert.

Es zeigen in schematischer Darstellung :
Figur 1 einen Vertikalschnitt durch einen Gaskühler nach der Erfindung und
Figur 2 einen Querschnitt durch den Gaskühler nach der Schnittlinie 11-11 in Fig. 1.

In einem zylindrischen Druckgefäss 1 ist an einem inneren Balkenkranz 2 ein Einsatz 3 in Form eines langgestreckten Prismas mit Polygonquerschnitt und an einem äusseren Balkenkranz 4 ein Hemd 5 in Form eines langgestreckten Prismas mit Polygonquerschnitt aufgehängt. Der Einsatz 3 und das Hemd 5, die hier je ein reguläres, sechsseitiges primas bilden, bestehen je aus einer Reihe von vertikalen, über Stege miteinander dicht verschweissten Rohren 6, die auf Mantellinien des Prismas liegen. Zwischen dem Einsatz 3 und dem Hemd 5 besteht ein vertikaler Ringraum 11. Die Rohre 6 des Einsatzes 3 wie auch des Hemdes 5 sind in einem oberen Bereich nach innen abgekröpft, wobei ein Teil der Rohre 6 des Einsatzes 3, wiederum dicht miteinander verschweisst, einen Hals 7 mit Sechseckquerschnitt bildet. Dasselbe gilt für einen Teil der Rohre 6 des Hemdes 5, die einen Hals 9 bilden. Die restlichen, mit 6' bezeichneten Rohre des Einsatzes und des Hemdes verlaufen im Ringraum 11' zwischen den beiden Hälsen 7 und 9, und schliesslich sind die Enden aller Rohre 6 in einem sechseckigen Ringkollektor 12 eingeschweisst.

Die Rohre 6 des Einsatzes 3 wie auch des Hemdes 5 sind an ihrem unteren Ende mit einem gemeinsamen Verteiler 14 verbunden, der ebenfalls Sechseckumriss aufweist. Dabei sind im unteren Endbereich die Rohre des Einsatzes 3 abwechslungsweise so ausgebogen, dass ein offenes Rohrbüschel entsteht, durch das das zu kühlende Gas aus dem zentralen Fallraum 10 in den Ringraum 11 übertreten kann.

Die Rohre 6 des Hemdes 5 bilden zusammen mit den Stegen eine bis zum Verteiler 14 reichende dichte Wand. Etwa die Hälfte der Rohre ist jedoch im untersten Bereich aus dieser Wand ausgebogen. Sie münden - wie üblich gegenüber den wandbildenden Rohren versetzt - in den Verteiler 14, um dessen Wand nicht unzulässig zu schwächen. Am Verteiler 14 ist unten ein Ring 20 angebracht, an dem ein Balg 21 befestigt ist, der eine dichte Verbindung herstellt zu einem Flansch 22 eines doppelwandigen Trichters 23. Der Hals 25 dieses Trichters durchdringt den Boden 26 des Druckgefässes 1. Der Zwischenraum zwischen den zwei Wänden dieses Trichters 23 ist mit Wasser gefüllt, das von unten (Pfeil 27) zugeführt wird und über Löcher 28 in das Innere des Trichters gelangt, wo es ein Niveau 24 bildet.

An seinem oberen Ende ist der Hals 7 über ein nicht gezeichnetes nachgiebiges Element mit einem nach innen vorspringenden Rand 30 eines Rohres 31 verbunden, das mit Isoliersteinen 32 ausgekleidet ist und den Austrittskanal einer nicht gezeichneten Reaktionskammer der Kohlevergasungsanlage darstellt. Das Rohr 31 ist von einem am Druckgefäss 1 befestigten Stutzen 34 mit Flansch 35 umgeben. Dieser Flansch 35 wird mit der genannten Reaktionskammer druckdicht verbunden.

Am Hemd 5 ist eine Oeffnung 40 vorgesehen, in deren Bereich ein Teil der Rohre aus der Hemdflächenebene ausgebogen ist und dichtende Verbindungsrippen zwischen den Rohren fehlen. An der Aussenseite des Hemdes ist der Rand der Oeffnung 40 durch einen Balg 42 mit einer Austrittsleitung 43 verbunden, die den Druckbehälter 1 durch eine nachgiebige Hülse 44 verlässt.

Die zwischen dem Verteiler 14 und dem Sammler 12 parallel geschalteten Rohre 6 und 6' bilden mit Verteiler 14 und Sammler 12 zusammen das wärmeaufnehmende Drucksystem eines Dampferzeugers. Verteiler 14 und Sammler 12 sind zu diesem Zweck über nicht gezeichnete, das Druckgefäss 1 durchdringende Rohre mit den übrigen Anlageteilchen des Dampferzeugers verbunden.

Im Betrieb der Anlage strömen aus der erwähnten, nicht gezeichneten Reaktionskammer der Kohlevergasungsanlage Gase von etwa 1 400 °C, die Russ- und Schlacketeilchen enthalten, über das Rohr 31 und den Hals 7 in den Einsatz 3, in dem - vor allem durch Gasstrahlung an die gekühlten Rohre des Einsatzes - eine Abkühlung auf rund 1 000 °C stattfindet. Im Bereich des unteren Endes des Einsatzes 3 biegt die Gasströmung nach oben um in den Ringraum 11, während der weitaus grösste Teil der Russ- und Schlacketeilchen in den Trichter 23 fällt und aus diesem mit dem ständig über die Löcher 28 einströmenden Wasser abgeführt wird. Die im Ringraum 11 nach oben strömenden Gase werden weiter auf etwa 400 °C abgekühlt, woraufhin sie den Ringraum über die Austrittsleitung 43 verlassen. Die weitere, problemlosere Abkühlung geschieht in nachgeschalteten Wärmeübertragern, die sekundärseitig vorzugsweise ebenfalls Bestandteile der Dampferzeugeranlage bilden.

Einsatz 3 und Hemd 5 sind über Zugbänder 16 bzw. 17 am Balkenkranz 2 bzw. 4 aufgehängt. Die Zugbänder gehen zweckmässig von den Stegblechen zwischen den Rohren 6 aus. Dabei können die Zugbänder 16 im Bereich der oberen Aussenkante des Einsatzes 3 bis zu den etwa horizontal verlaufenden, dicht miteinander verbundenen Rohren 6 des Hemdes 5 gasdicht miteinander verbunden sein, sodass der Fallraum 10 und der Ringraum 11 vollständig vom Raum ausserhalb des Hemdes 5 getrennt sind. Es kann auch zweckmässig sein, insbesondere im oberen Bereich des Ringraums 11, eine Verbindungsöffnung. zum Raum ausserhalb des Hemdes 5 vorzusehen, so dass stets ein gewisser Druckausgleich über die Wand des Hemdes besteht und dieses nicht durch grössere Druckkräfte belastet werden kann.

Die Ecken 50 des Einsatzes 3 und die Ecken 51 des Hemdes 5 sind, wie Fig. 2 zeigt, um einen Winkel y = 360°/2 x 6 = 30° gegeneinander versetzt. Es entstehen dadurch im Ringraum 11 sechs über den Umfang verteilte Erweiterungen 52, die die Wartung der den Einsatz 3 und das Hemd 5 bildenden Rohrwände wesentlich erleichtern. Aehnliche Erweiterungen 53 ergeben sich zwischen dem Hemd 5 und der kreiszylindrischen Wand des Druckgefässes 1. Die Erweiterungen 52 und 53 sind über nicht dargestellte Mannlöcher im Druckgefäss 1 und im Hemd 5 und/oder über die vorhandenen Druckgefässöffnungen bei 34 und 43 erreichbar.

Bei Heissgaskühlern für Kohlevergasungsanlagen ist es besonders wichtig, dass die Wärme- übertragerflächen gedrungen sind, weil die abzukühlenden Heissgase unter verhältnismässig hohem Ueberdruck von beispielsweise 4 MPa (rund 40 atü) stehen, was ein verhältnismässig dickwandiges Druckgefäss bedingt.

Abweichend von der im Querschnitt sechseckigen Gestaltung des Einsatzes 3 und des Hemdes 5 ist es auch möglich, diesen jeweils eine n-eckige Polygonform zu geben, wobei n eine beliebige ganze Zahl grösser als 2 sein kann.

## Patentansprüche

Heissgaskühler zu einer Kohlevergasungsanlage, bestehend aus einem vertikal angeordneten, im wesentlichen zylindrischen Druckgefäss (1) mit einem koaxial im Druckgefäss angeordneten, einen Fallraum (10) bildenden, über den Umfang geschlossenen Einsatz (3) aus dicht zusammengeschweissten Rohren (6), wobei diese Rohre Teil des beheizten Drucksystems eines Dampferzeugers sind und der vom Einsatz (3) umschlossene Raum (10) oben über einen das Druckgefäss (1) durchdringenden Gaszufuhrkanal mit einer Reaktionskammer der Kohlevergasungsanlage und unten über einen Austrittskanal mit einer Schlackenabführvorrichtung verbunden ist, wobei ferner der Einsatz (3) von einem ebenfalls aus dicht verschweissten Rohren (6) bestehenden Hemd (5) umgeben ist, so dass ein den Einsatz (3) umgebender, gegenüber dem Druckgefässmantel abgeschlossener Ringraum (11) gebildet ist, der in seinem unteren Bereich mit dem Innenraum (10) des Einsatzes (3) kommuniziert, und wobei im oberen Teil des Ringraumes (11) mindestens eine vorzugsweise kühlbare, am Hemd (5) angeschlossene Gasaustrittleitung (43) vorgesehen ist, die die Wand des Druckgefässes (1) durchdringt, dadurch gekennzeichnet, dass der Einsatz (3) ein langgestrecktes Prisma mit einem regulären n-Eck-Querschnitt bildet, dass auch das Hemd (5) im wesentlichen ein langgestrecktes Prisma mit einem regulären n-Eck-Querschnitt bildet und dass die beiden n-eckigen Prismen bezüglich ihrer Länsachse um den Winkel y = 360°/2n gegeneinander verdreht sind.

## Claims

A hot-gas cooler for a coal gasification plant, consisting of a vertical and substantially cylindrical pressure vessel (1) containing a peripherally closed insert (3) consisting of tubes (6) welded together to be sealing-tight, said insert forming a fall space (10) and being disposed coaxially in the pressure vessel, the said tubes being part of the fired pressure system of a steam or vapour generator and the space (10) enclosed by the insert (3) being connected at the top to a reaction chamber of the coal gasification plant via a gas feed duct extending through the pressure vessel (1), and at the bottom to a slag discharge device via an outlet duct, the insert (3) being surrounded by a shell (5) which also consists of tubes (6) welded to be sealing-tight, so as to form an annular space (11) which surrounds the insert (3) and is sealed off from the pressure vessel jacket, the bottom zone of the annular space communicating with the interior (10) of the insert (3), at least one preferably coolable gas outlet conduit (43) which is connected to the shell (5) being provided in the top part of the annular space (11), the latter conduit (43) extending through the wall of the pressure vessel (1), characterised in that the insert (3) forms an elongate prism of a regular n-sided polygonal cross-section, the shell (5) basically forms an elongate prism of a regular n-sided polygonal cross-section and the two n-sided prisms are offset from one another by the angle y = 360°/2n in respect of their longitudinal axes.

## Revendications

Refroidisseur de gaz chaud dans une installation de gazéification de charbon, constitué par un récipient sous pression (1) sensiblement cylindrique disposé verticalement et comportant une garniture (3) de tubes (6) soudés ensemble, fermée sur la périphérie, disposée coaxialement dans le récipient sous pression et formant un espace de descente (10), ces tubes faisant alors partie du système chauffé sous pression d'un générateur de vapeur et l'espace (10) entouré par la garniture (3) étant relié en haut, par l'intermédiaire d'un canal d'arrivée de gaz traversant le récipient sous pression (1), à une chambre de réaction de l'installation de gazéification de charbon, et en bas par l'intermédiaire d'un canal de sortie à un dispositif de rejet de scories, la garniture (3) étant en outre entourée d'une chemise (5) constituée également de tubes (6) soudés étroitement, de sorte qu'est formé un espace annulaire (11) entourant la garniture (3) et fermé par rapport à l'enveloppe du récipient sous pression et qui, dans sa zone inférieure, communique avec l'espace interne (10) de la garniture (3), et au moins une conduite (43) de sortie de gaz de préférence refroidissable étant prévue dans la partie supérieure de l'espace annulaire (11), de manière à être raccordée à la chemise (5) et à traverser la paroi du récipient sous pression (1), refroidisseur caractérisé en ce que la garniture (3) forme un prisme s'étendant en longueur et présentant une section transversale régulière à n coins, en ce que la chemise (5) forme aussi essentiellement un prisme s'étendant en longueur avec une section transversale régulière à n coins et en ce que les deux prismes à n coins sont tournés l'un par rapport à l'autre en référence à leur axe longitudinal de l'angle y = 360°/2n.
